# EUROPÄISCHE PATENTSCHRIFT

(11) **EP 0 427 217 B1**
(45) Veröffentlichungstag und Bekanntmachung des Hinweises auf die Patenterteilung: **24.05.1995**
(21) Anmeldenummer: 90121251.4
(22) Anmeldetag: 07.11.1990
(51) Int. Cl.: D21F 5/04

(54) **Trocknungsvorrichtung**
Drying system
Système de séchage

(30) Priorität: 10.11.1989 AT 2582/89
(43) Veröffentlichungstag der Anmeldung: 15.05.1991
(73) Patentinhaber: Voith Sulzer Papiermaschinen GmbH, 89509 Heidenheim (DE)
(72) Erfinder: Brunnmair, Erwin, A-8045 Graz (AT); Pinter, Reinhard, Dr., A-8045 Graz (AT); Luttenberger, Alfred, A-8045 Graz (AT)

(56) Entgegenhaltungen:
- EP-A- 0 130 158
- WO-A-83/00514
- WO-A-87/06283
- WO-A-90/12151
- AT-B- 371 165
- DE-A- 2 355 397
- DE-A- 2 458 455
- DE-A- 3 819 391
- DE-A- 3 828 743
- US-A- 4 000 035
- US-A- 4 677 762

## Beschreibung

Die Erfindung betrifft eine Trocknungsvorrichtung gemäß dem Oberbegriff des Anspruchs 1.

In Mehrzylindertrockenpartien schnellaufender Papiermaschinen werden üblicherweise sogenannte Einsieb- oder Slalombespannungen verwendet, wobei endlose Siebbänder und damit die Papierbahnen über dampfbeheizte obere Zylinder und über ebenfalls beheizte untere Zylinder geführt werden. Dies gilt insbesondere für die erste(n) Trockengruppe(n), in manchen Fällen jedoch für die gesamte Trockenpartie von Papiermaschinen. An den unten angeordneten Zylindern liegt die Papierbahn außerhalb des Siebbandes und ist somit nicht mehr in direktem Kontakt mit dem Mantel dieser Zylinder selbst, so daß der Beitrag der unteren Zylinder zur Papiertrocknung entsprechend verringert ist. Außerdem entstehen durch die hohen Maschinengeschwindigkeiten starke Luftströmungen, die an mehreren Stellen die Papierbahn zum Abheben vom Siebband veranlassen, was zur Faltenbildung und zu Qualitätsnachteilen führt.

Bahnstabilisatoren bringen hier zwar eine Verbesserung; mit immer höher werdenden Maschinengeschwindigkeiten nehmen jedoch die Bahnführungsprobleme beachtlich zu. Aufgrund dieser Bahnführungsprobleme und der Tatsache der verminderten Trocknung an den vom Siebband umschlungenen unteren Zylindern wurden sehr schnell laufende Trockenpartien so ausgeführt, daß nur eine beheizte Zylinderreihe, z.B. die obere Zylinderreihe vorhanden ist, während die unteren Zylinder durch unbeheizte Leitwalzen kleineren Durchmessers ersetzt wurden. Diese Leitwalzen sind gelocht und zum Teil mit Rillen versehen, so daß man durch Absaugen von Luft aus diesen Walzen ein Vakuum bzw. einen Unterdruck erzeugen kann. Dieses Vakuum hält die Papierbahn am Trockensieb fest, so daß es nicht zu dem gefürchteten Bahnabheben und der Bildung von Falten kommen kann.

Diese bekannte Bauart weist große Vorteile in bezug auf die Bahnführung auf, sie hat jedoch in bezug auf die Trocknungsleistung entscheidende Nachteile: Durch den Wegfall der Beheizung der unteren Zylinder kommt es insgesamt zu einer Reduzierung der Trocknungsleistung und damit zu einer Vergrößerung der Trockenpartie für eine vorgegebene Produktionsleistung, was insgesamt zu einem höheren Investitions- und Platzbedarf für die Trocknung führt.

Die DE-OS 38 28 743 zeigt u.a. eine Trockengruppe eines Papiermaschinen-Mehrzylindertrockners der eingangs beschriebenen Art, bei der sowohl Umlenkwalzen, die den vorerwähnten Leitwalzen entsprechen, als auch oberhalb der Umlenkwalzen angeordnete kombinierte Blas-Saugkästen an einen Unterdruckerzeuger angeschlossen sind. Diese Blas-Saugkästen sind außerdem mit einem Druckerzeuger verbunden und haben Seitenflanken mit Düsenöffnungen, durch die Luft gegen die frei zwischen den Zylindern und den Umlenkwalzen geführten Siebband- und die Papierbahn-Trums bzw. -Züge unter Druck geblasen wird. Bei dieser bekannten Ausbildung wird zwar eine etwas verbesserte Trocknung durch das Trockensieb hindurch erreicht, weil insbesondere im Hinblick auf den innen am perforierten Mantel der Umlenkwalzen angelegten Unterdruck die Feuchtigkeitsabfuhr verbessert wird. Diese Verbesserung entspricht jedoch noch nicht ausreichend den Forderungen der Praxis. Der Verlust an Trocknungsleistung durch den Wegfall einer gesamten Zylinderreihe kann dadurch bei weitem nicht ausgeglichen werden.

Demgemäß liegt der Erfindung ein neues Konzept für eine schnellaufende Mehrzylindertrockenpartie zugrunde, das einerseits die gute und sichere Führung der Material-, insbesondere Papierbahn, gewährleistet und andererseits den Nachteil der nicht befriedigenden Trocknungsleistung vermeidet.

Die gesteckten Ziele werden gemäß der Erfindung, die von der eingangs geschilderten Trocknungsvorrichtung ausgeht, durch die Merkmale des kennzeichnenden Teils des Anspruches 1 erreicht. Da der erfindungsgemäße Strömungseinbau vollständig geschlossene Seitenflanken besitzt, also nicht die bei den vorbekannten oben erwähnten Blas-Saug-Kästen vorgesehenen Düsenöffnungen die Seitenflanken durchdringen und damit unterbrechen, ist die damit verbundene Gefahr einer Störung der zwischen Zylindern und Umlenkwalzen frei verlaufenden Trums bzw. Züge der Material- bzw. Siebbandbahn ausgeschaltet. Da erfindungsgemäß der gesamte Innenraum des Strömungseinbaues für die Saugleistung, also nicht mehr für Überdruckluft, verwendet wird, wird erfindungsgemäß bei geringerem Aufwand - es wird ja keine Druckluftquelle für den Strömungseinbau benötigt - eine beachtliche zusätzliche Saugleistung bereitgestellt, die sich nicht nur auf die Gesamttrocknungsleistung, sondern auch auf die Führung von Material- und Siebband günstig auswirkt. Der Führungseffekt wird zusätzlich erfindungsgemäß verbessert, wenn der Abstand der Seitenflanken des Strömungseinbaues vom jeweils benachbarten Siebbandtrum in dessen Bewegungsrichtung gesehen, insbesondere stetig, zunimmt. Durch die damit zustandekommende diffusorartige Erweiterung des Luftstroms bzw. Zwischenraums zwischen diesen Seitenflanken und den freien Materialbahn- bzw. Siebband-Trums im Bereich der freien Materialbahn- bzw. Siebband-Trums gelingt es, die Luftströmungen im Bereich der frei bewegten Trums bzw. der freien Züge des Siebbandes bzw. der Materialbahn zu beherrschen und eine gute Führung der Materialbahn in diesem Bereich zu gewährleisten, insbesondere deren Abhebung vom Siebband weitestgehend zu vermeiden. In gleichem Sinn kann eine weitere erfindungsgemäße Verbesserung wirken, die darin besteht, daß der Strömungseinbau einen kleineren Abstand vom auf die Umlenkwalze auflaufenden Siebbandtrum als vom von dieser Walze ablaufenden Siebbandtrum hat.

Gemäß der Erfindung wird die vom Siebband mitgeschleppte Luft zu begrenzt, um Überdruck und damit ein örtliches Abheben der Materialbahn zu vermeiden; dies wird dadurch erreicht, daß im Bereich des vom Mantel der zugeordneten Umlenkwalze abgewandten Rückens, insbesondere der Oberseite, des Strömungseinbaues eine in den Spalt zwischen Strömungseinbau und auf- und bzw. oder ablaufenden Siebbandtrum hineinreichende Luftabtrenneinrichtung bzw. Dichtung vorgesehen ist.

Die Absaugwirkung der Umlenkwalzen und damit der Trocknungseffekt lassen sich erfindungsgemäß weiter verstärken, wenn der Strömungseinbau an der dem Mantel der zugeordneten Umlenkwalze zugewandten Seite an seinen Rändern gegenüber diesem Mantel abgedichtet wird. Materialbahnführung bzw. Absaugwirkung und Trocknungseffekt können erfindungsgemäß zusätzlich günstiger gestaltet werden, wenn die Umlenkwalze(n) von der Symmetrieebene der Zwischenräume der Zylinder zum auf die Umlenkwalze(n) auflaufenden Siebbandtrum hin verschoben angeordnet ist bzw. sind.

Gemäß der weiteren Ausgestaltung der Erfindung wird eine weitere Verbesserung der Trocknungsleistung sowie der Siebband-, insbesondere Materialbahnführung dadurch erreicht, daß auf der gegenüber dem Strömungseinbau befindlichen Seite der Umlenkwalzen eine Luftblaseeinrichtung angeordnet ist, die den vom Siebband oder dergleichen berührten Mantel der Umlenkwalze mindestens zum Teil, beispielsweise ganz, mit Bewegungsspiel umschlingt. Unter Bewegungsspiel wird dabei ein geringer Abstand der dem Mantel der Umlenkwalze zugewandten Ausblasfläche dieser Luftblaseeinrichtung verstanden, der gerade noch mit Sicherheit das Durchbewegen des Siebbandes und der infrage kommenden Materialbahnen im Spalt zwischen der Luftblaseeinrichtung und der sich mit dem Siebband bewegenden Umlenkwalze gestattet. Die Luftblaseeinrichtung wird hierbei vorzugsweise mit einer Abhebevorrichtung versehen, damit es beim Aufführen der Papierbahn bzw. bei einem Abriß zu keiner Verstopfung des Zwischenraumes kommen kann. Dabei kann die Abhebevorrichtung die Luftblaseeinrichtung ein- oder beidseitig ganz oder teilweise von der Zylinderoberfläche abheben. Es soll also ein gerade noch ausreichender Spalt vorhanden sein, aber unnötiges Spiel bzw. ein zu großer Abstand vermieden werden, um die Blasleistung möglichst unvermindert auf die mit dem Siebband vorbeibewegte Materialbahn zur Wirkung zu bringen, um die Saugarbeit durch die Öffnungen bzw. in den Nuten der Umlenkwalze entsprechend zu unterstützen. Außerdem wird durch das Aufblasen heißer Luft direkt auf die Papierbahn ein starker Trocknungseffekt erzielt, durch den der Wegfall einer Zylinderreihe ganz oder teilweise kompensiert werden kann. Hiermit ergibt sich auch eine gute und sichere Führung der Materialbahn im Bereich der Umlenkwalze.

Eine weitere Erhöhung der Trocknungsleistung läßt sich erreichen, wenn an den dampfbeheizten Zylindern (eine) weitere Luftblaseeinrichtungen bzw. (ein) Blaskasten vorgesehen sind, die auch der Einbringung von Frischluft in die Trockenvorrichtung diesen und vorteilhaft (eine) Lufteinblasöffnung(en) besitzen, die sich im Zwischenraum zwischen benachbarten Zylindern auf der von der zugehörigen Umlenkwalze entfernten Seite nahe einem oder beiden Zylindern befindet bzw. befinden. In der Richtung Erhöhung der Trocknungsleistung wirkt auch die Ausbildung der dampfbeheizten Zylinder als Hochleistungsstahlzylinder nach der AT-PS 387 248.

In der Praxis können verschiedene Arten der Führung der Luft im System günstig sein: Erfindungsgemäß kann es zweckmäßig sein, wenn die Luftblaseeinrichtungen für die Umlenkwalzen an einem luftführenden Kreislauf-System angeschlossen sind, das vom übrigen Belüftungssystem der Trockenvorrichtung getrennt ist. Es kann in anderen Fällen auch besser sein, wenn erfindungsgemäß für die Trockenvorrichtung ein gemeinsames Belüftungssystem vorgesehen ist, wobei der bzw. die Innenräum(e) des (der) Strömungseinbaues (-bauten) und die Umlenkwalze(n) gemeinsam an (einem) Unterdruckerzeuger angeschlossen sind sowie wenn die Luftblaseeinrichtung(en) sowie gegebenenfalls die weitere(n) Luftblaseeinrichtung(en) gemeinsam über eine Lufterhitzungseinrichtung gespeist sind.

Im vorliegenden Fall ist es vorteilhaft, wenn nach der Erfindung der Durchmesser der unbeheizten mit einem Unterdruckerzeuger verbundenen Umlenkwalzen kleiner als der Durchmesser der dampfbeheizten Zylinder ist, z.B. der Durchmesser der Umlenkwalzen etwa 1000 - 1500 mm, der Durchmesser dieser Zylinder etwa 1800 mm beträgt.

Anhand schematischer Zeichnungen werden im folgenden Ausführungsbeispiele der Erfindung beschrieben. Fig. 1 zeigt eine Trockengruppe mit einer erfindungsgemäßen Luftblaseeinrichtung und einem erfindungsgemäßen Strömungseinbau, wobei die dampfbeheizten Zylinder höher als die Umlenkwalzen angeordnet sind. Fig. 2 gibt eine ähnliche Trocknungsvorrichtung wieder, wobei jedoch die Anordnung der Zylinder und der Umlenkwalzen umgekehrt ist. Hier wird auch eine Variante des Luftkreislaufs gezeigt. Fig. 3 veranschaulicht eine andere Ausführungsvariante mit einer zusätzlichen Luftblaseeinrichtung und einer weiteren Variante des Luftkreislaufs. Fig. 4 läßt eine Trockengruppe erkennen, bei der die Strömungseinbauten, jedoch nicht die Luftblaseeinrichtungen, vorgesehen sind. Die Fig. 5 und 6 zeigen in einem zu den vorerwähnten Figuren vergrößerten Maßstab Details im Bereich der Umlenkwalzen, und zwar Fig. 5 in Stirnansicht, Fig. 6 als Schnitt A-A gemäß Fig. 5.

Im vorliegenden Fall handelt es sich um eine insbesondere erste Trockengruppe der Trockenpartie einer Papiermaschine, bzw. um einen Teil einer solchen Gruppe. Es geht um Einsiebbandführungsgruppen. Davor befindet sich bei praktischen Ausführungen die Pressenpartie der Papiermaschine. Die Material- bzw. Papierbahn wird zweckmäßig in geschlossener Führung von der Pressenpartie zur Trockenpartie befördert. Dahinter können bei Bedarf in der Trockenpartie eine oder mehrere Einsiebbandführungsgruppen - wie im folgenden dargestellt - vorgesehen sein, worauf bei Bedarf eine oder mehrere Zweisiebbandführungsgruppe(n) folgen können.

Anhand der Fig. 1 wird zunächst eine Trocknungsgruppe bzw. Trocknungsvorrichtung für mit hoher Geschwindigkeit bewegte Material-, insbesondere Papier- bzw. Faserstoffbahnen beschrieben, und zwar mit einer Anordnung mit oben liegenden Trockenzylindern 3 und unten liegenden Umlenkwalzen 2; sie gilt in entsprechender Form jedoch auch für die umgekehrte Anordnung nach Fig. 2 mit unten angeordneten Trockenzylindern 3, wobei es zweckmäßig sein kann, innerhalb einer Trockenpartie einen Teil der Trocknungsgruppen mit oben liegenden Zylindern nach Fig. 1 und einen Teil mit unten liegenden Zylindern nach Fig. 2 auszuführen.

Der Aufbau der Trockenpartie ist am Beispiel einer Trocknungsgruppe in Fig. 1 bzw. Fig. 2 dargestellt. Daraus ersieht man die oben liegenden, mit Dampf beheizten, aus den Materialien Gußeisen oder Stahl hergestellten Trockenzylinder 3, die entweder als Trockenzylinder normaler Bauart oder als Hochleistungszylinder ausgeführt sind. Solche Hochleistungstrockenzylinder sind in der AT-PS 387 248 beschrieben. Hiernach weist ein mit einem Wärmeträgermedium, insbesondere Dampf, beheizter Zylinder für Papiermaschinen einen auf seiner Oberfläche mit einer Anzahl von vorzugsweise zueinander parallel und gegebenenfalls, insbesondere zum Teil, parallel zu seiner Achse verlaufenden Nuten versehenen metallischen Kernzylinder auf, und die Beheizung des Zylinders erfolgt durch Zufuhr des Wärmeträgermediums, insbesondere Dampf, in die Nuten. Die Nuten sind z.B. in die Oberfläche des Kernzylinders eingearbeitet, und unmittelbar auf den Kernzylinder ist metallisch berührend ein metallischer zylindrischer Außenmantel unter Bildung von Druckräumen zwischen diesem und dem Kernzylinder aufgezogen, insbesondere aufgeschrumpft, der an seinen Rändern mit dem Kernzylinder verschweißt sein kann, und die Nuten weisen über zumindest einen Teil ihrer Länge einen sich stetig - vorzugsweise gleichmäßig - verändernden Querschnitt auf.

Die unteren Umlenkungen des Siebbandes 15 bzw. der Material- bzw. Papierbahn 14 werden nicht wie in der Regel üblich durch Trockenzylinder, sondern Umlenk- bzw. Leitwalzen 2 gebildet, deren Durchmesser etwas kleiner als der der Trockenzylinder 3 ausgeführt wird. Typische Abmessungen sind z.B. 1800 mm Durchmesser für den Trockenzylinder 3 und 1000 - 1500 mm Durchmesser für die unten liegenden Umlenkwalzen 2. Diese Umlenkwalzen sind mit einer Absaugung 12 versehen und weisen einen perforierten, vorzugsweise gelochten Mantel 13 auf, so daß im Inneren der Walze 2 ein Vakuum bzw. Unterdruck entsteht und somit die Material- bzw. Papierbahn 14 bei deren unterer Umschlingung 14' durch diesen Unterdruck an der Umlenkwalze festgehalten wird. Die Perforation der Umlenkwalzen 2 kann ungleichmäßig über deren Mantelfläche verteilt sein. Insbesondere kann im Bereich des Materialbahnrandes eine größere Anzahl von Perforationsöffnungen bzw. Bohrungen als im Mittelbereich der Bahn bzw. des Walzenmantels vorhanden sein. Unterhalb dieser Umlenkwalzen ist eine Luftblaseinrichtung 1 angeordnet, die durch Aufblasen von heißer Luft auf die Material- bzw. Papierbahn 14, 14' eine intensive Trocknung in diesem Bereich bewirkt. Dadurch wird die gegenüber einer konventionellen Trockenpartie - wegen der fehlenden Beheizung der Walzen 2 - reduzierte Trocknungsleistung ausgeglichen, bzw. es können sogar Steigerungen gegenüber einer konventionellen Trockenpartie erreicht werden. Die Materialbahn 14 wird im ganzen Bereich der Trocknungsgruppe durch das endlose, einzelne, in Schleifen hintereinander um die Zylinder 3 und die Umlenkwalzen 2 geleitete Siebband 15 geführt.

Der Verlust an Trocknungsleistung durch den Wegfall der sonst verwendeten dampfbeheizten unteren Zylinder könnte z.B. durch Erhöhung des Dampfdruckes in den Zylindern der oberen Reihe erreicht werden. Dies ist jedoch meist nicht möglich, da einerseits die Dampfdrücke von der Dampfversorgung her vorgegeben sind und andererseits der Dampfdruck aus sicherheitstechnischen Gründen begrenzt ist. Eine Abhilfe kann hier die Verwendung eines speziellen Hochleistungszylinders nach der AT-PS 387 248 bieten, der auch bei geringeren Dampfdrücken eine höhere Leistung erbringen kann. Daher ist die Kombination eines derartigen Hochleistungszylinders mit der erfindungsgemäßen Trocknungseinrichtung besonders vorteilhaft.

Durch das Festhalten der Material-, insbesondere Papierbahn 14 infolge des Vakuums bzw. Unterdrucks auch an den unteren Umlenkwalzen 2 wird die Schrumpfung der Materialbahn 14, auch ihres Teiles 14', behindert und kann nurmehr in einem kleinen Teil, in den sogenannten freien Trums bzw. Zügen 14'', 14''', erfolgen. Dies bringt in bezug auf die Material- bzw. Papierqualität und auf deren Gleichmäßigkeit über die gesamte Breite der Maschine entscheidende Vorteile.

Das Schrumpfen der Material-, insbesondere Papierbahn 14 erfolgt verstärkt in jenem Teil, in dem das Ausdampfen des Wassers stattfindet. Dies gilt also insbesondere für jenen freien Zug 14'', der anschließend an einen Trockenzylinder 3 bis zum Auftreffen auf die nächste Umlenkwalze 2 durchlaufen wird. Um nun die Schrumpfung in diesem Bereich zu reduzieren, ist es günstig, diesen freien Zug 14'' besonders kurz auszuführen, während der auf die Umlenkwalze 3 folgende freie Zug 14''' etwas länger sein kann.

Diese aus technologischen Gründen vorteilhafte Anordnung kann insofern erreicht werden, als die Umlenkwalze 2 nicht symmetrisch zwischen den Trockenzylindern 3, sondern etwas verschoben, entgegen der Maschinen- bzw. Materialbahnlaufrichtung (Pfeil 16!) angeordnet wird.

Oberhalb der gelochten Umlenkwalzen 2 ist ein Strömungseinbau 4 vorgesehen, der im wesentlichen zwei Zwecken dient: Einerseits wird dadurch ein Teil des nicht materialbahn- bzw. papierberührten Umfanges der gelochten Umlenkwalze 2 abgedeckt und somit das verstärkte Einsaugen von Luft in diesem Bereich verhindert. Dies hat den Vorteil, daß die eingesaugte Luftmenge stark reduziert wird und die Aufrechterhaltung des Vakuums bzw. Unterdrucks in den saugenden Umlenkwalzen 2 bei kleineren abgesaugten Luftmengen möglich ist, was insbesondere energetische Vorteile bringt.

Zwischen dem erwähnten Strömungseinbau 4 und den saugenden Umlenkwalzen 2 sind außerdem Dichtungen 8,8' angeordnet, um verstärkt das Eindringen von Luft zu verhindern. Dies kann entweder durch schaberähnliche Dichtleisten, durch Bürsten oder ähnliche Dichteinrichtungen erfolgen.

Der zweite Zweck dieses erfindungsgemäßen Strömungseinbaues 4 betrifft andererseits die Beherrschung der Luftströmungen im Bereich der freien Material- bzw. Papier-Trums 14'', 14''' (Züge) und somit die Führung der Material-, insbesondere Papierbahn 14 in diesem Bereich. Dazu sind vornehmlich einerseits die Abstände zwischen dem Strömungseinbau 4, d.h. zwischen dessen vollständig geschlossenen Seitenflanken 4', 4'' und dem Siebband 15 an dem nach unten laufenden und an dem nach oben laufenden freien trum bzw. Zug 15', 15'' unterschiedlich groß gewählt. Außerdem ist der Strömungseinbau 4 nicht parallel zum Trockensieb 15 bzw. 15' bzw. 15'' ausgeführt, sondern in einer schrägen Anordnung, so daß eine diffusorartige Erweiterung für den Luftstrom zustandekommt. An der Deckfläche 4''' des Strömungseinbaues 4 ist die Anordnung einer Abdichtung 9 gegen das Siebband 15' hin, z.B. in Form eines Bürstenbandes oder einer elastischen Abdichtung, vorgesehen. Durch diese Anordnung ist es möglich, die vom Siebband 15, 15' mitgeschleppte Luft zu begrenzen, so daß sich in jenem Teil, wo das Siebband und die Materialbahn auf die untere Umlenkwalze 2 auflaufen, kein Überdruck ergibt; ein solcher Überdruck könnte sonst zu einem örtlichen Abheben der Materialbahn 14 führen. Jener günstige Effekt wird noch dadurch unterstützt, daß ein Teil der Luft in dem vom Siebband 15 bzw. der Materialbahn 14 frei verbleibenden Teil der Umlenkwalze 2 eingesaugt wird, so daß sich kein störender Überdruck aufbauen kann.

Für jene Fälle, in denen die Absaugwirkung der Umlenkwalze 2 allein nicht ausreicht, ist erfindungsgemäß auch eine Absaugung aus dem Inneren des Strömungseinbaues 4 vorgesehen. Zu diesem Zweck besitzt der Strömungseinbau einen ungeteilten Innenraum, der mit einem Unterdruckerzeuger, insbesondere einem Ventilator, verbunden ist. Damit kann auch die zwischen Strömungseinbau 4 und Umlenkwalze 2 hindurchtretende Falschluft mitabgeführt werden, bzw. es ist eine einfachere Ausführung der Dichtungen 8,8' möglich, da entsprechende Leckluftmengen zugelassen werden können. In manchen Fällen wird man auf eine Abdichtung überhaupt verzichten können. Hier dient der gesamte Strömungseinbau 4 als Saugkasten.

Durch die Absaugung der Luft, sowohl aus den Umlenkwalzen 2, als auch aus dem gesamten, ungeteilten Strömungseinbau 4 ist es praktisch möglich, die gesamte, aus der Trockenpartie zu entfernende Abluft abzuführen, und es sind somit keine zusätzlichen Absaugeeinrichtungen an der Dunsthaube der Papiermaschine bzw. Siebpresse oder dergleichen erforderlich.

Zusammenfassend ist folgendes festzuhalten: Bevorzugt wird eine Kombination der Luftblaseinrichtung 1 und des Strömungseinbaues 4 an der saugenden Umlenkwalze 2. Günstig ist die Anordnung der Walze 2 nicht unterhalb der Mitte des Zwischenraumes zwischen jeweils zwei Trockenzylindern 3 sondern exzentrisch bzw. verschoben dazu. Vorteilhaft erfolgt die Anordnung des Strömungseinbaues 4 mit unterschiedlichen Abständen zum auflaufenden 15' und ablaufenden 15'' Trockensieb 15. Die Begrenzungswände 4', 4'' des Strömungseinbaues 4 verlaufen nicht parallel, sondern leicht schräg zum Trockensieb 15', 15'' in diesen Bereichen. Die Abdichtung 8, 8' zwischen Strömungseinbau 4 und Umlenkwalze 2 ist zu empfehlen. Die Luftabtrenneinrichtung 9 an der Oberkante des Strömungseinbaues 4 begünstigt die Materialbahnführung. Eine zusätzliche Absaugung 10 von Luft aus dem Strömungseinbau 4 (siehe auch Fig. 3!) begünstigt den Trocknungseffekt und die Materialführung. Die Kombination mit einer Luftblaseinrichtung 11 an den Zylindern 3 ist ebenfalls zu empfehlen. Die Kombination von Hochleistungsstahlzylindern mit saugenden Umlenkwalzen 2 und lufttechnischen Einrichtungen (z.B. Blaskästen 11 (Fig. 3)) kann ebenfalls günstig sein.

Die Fig. 2 zeigt schematisch eine Trockengruppe, die im wesentlichen wie die in Fig. 1 dargestellte aufgebaut ist, allerdings mit einer um 180° gedrehten Anordnung, d.h. mit einer Zylinderreihe 3, deren Ebene unter der Ebene der Reihe der Umlenkwalzen 2 liegt. Die Strömungseinbauten 4 und die Lauftblaseeinrichtungen 1 sind entsprechend in ihrer Lage vertauscht. Fig. 2 läßt zusätzlich den Luftkreislauf erkennen, wozu auf die mit Pfeilen endenden Linienzüge verwiesen wird, wodurch die Luftbewegungen angedeutet sind. Mit 19 ist noch ein Lufterhitzer, mit 20, 21, 23 und 24 sind Ventilatoren und mit 22 ein Wärmetauscher bezeichnet. Wie ersichtlich ist, sind die Luftblaseeinrichtungen 1 für die Umlenkwalzen 2 an einem luftführenden Kreislauf-System angeschlossen, das vom übrigen Belüftungssystem der Trockenvorrichtung getrennt ist.

Die Fig. 3 zeigt eine weitere Variante, insbesondere hinsichtlich der Luftführung, deren Richtung wieder durch Pfeile verdeutlicht wurde. Eine zusätzliche Luftblaseeinrichtung 11 an einem dampfbeheizten Zylinder 3 ist hier vorgesehen. Ventilatoren 20, 23 und 24 sind wieder vorhanden, die je nach ihrer Aufgabe als Saug- bzw. Druckgebläse ausgeführt sind. Hier ist für die Trockenvorrichtung ein gemeinsames Belüftungssystem vorgesehen, wobei der bzw. die Innenräum(e) des (der) Strömungseinbaues (-bauten) 4 und die Umlenkwalze(n) 2 gemeinsam an (einem) Unterdruckerzeuger 24 angeschlossen sind sowie die Luftblaseeinrichtung(en) 1 sowie gegebenenfalls die weitere(n) Luftblaseeinrichtung(en) 11 gemeinsam über eine Lufterhitzungseinrichtung 19 gespeist sind.

Die Fig. 4 zeigt eine weitere Ausführungsform der Erfindung, die der Fig. 1 weitestgehend gleicht und wobei die gleichen Vorrichtungsteile mit gleichen Bezugszeichen wie in Fig. 1 bezeichnet wurden. Allerdings sind dabei auf der gegenüber den Strömungseinbauten 4 befindlichen Seite der Umlenkwalzen 2 keine Luftblaseeinrichtungen angeordnet. Die übrigen in Fig. 1 gezeigten Elemente sind hingegen vollständig vorhanden.

Fig. 5 zeigt einen vergrößerten Ausschnitt aus der Trockenpartie. Man erkennt darin insbesondere die Führung der Papierbahn 14 und des Trockensiebes 15 sowie den Strömungseinbau 4 bzw. dessen Begrenzungswände 4', 4'' und 4'''. Außerdem sind beispielhaft die Abdichtung 9 gegen das Siebband und die Abdichtungen 8, 8' gegen die Umlenkwalze 2 gezeigt.

Fig. 6 veranschaulicht den Schnitt A-A gemäß Fig. 5. Darin ist neben der Umlenkwalze 2 vor allem der Strömungseinbau 4 mit der Absaugung 10 und den Abdichtungen 8' schematisch gezeigt.

## Patentansprüche

1. Trocknungsvorrichtung für mit hoher Geschwindigkeit bewegte Material-, insbesondere Papier- bzw. Faserstoffbahnen (14), die aus, zweckmäßig einer Reihe von dampfbeheizten, insbesondere im wesentlichen auf derselben Horizontalebene befindlichen Zylindern und aus zweckmäßig einer Reihe von unbeheizten, etwa in Zwischenräumen dieser Zylinder befindlichen, insbesondere ebenfalls in einer unterhalb oder oberhalb der vorerwähnten Horizontalebene angeordneten Horizontalebene gelagerten Umlenkwalzen (2) besteht, deren Mantel (13) perforiert, vorzugsweise gelocht, und deren Durchmesser kleiner als der der Zylinder ist, wobei eine Absaugung von Luft aus diesen Umlenkwalzen (2) vorgesehen ist, diese Zylinder und die Umlenkwalzen (2) mit einer Einsiebbandbespannung ausgerüstet sind sowie die Materialbahn (14) an den Zylindern zwischen deren Mantel und dem Siebband (15) oder dergleichen liegt, während an den Umlenkwalzen (2) das Siebband (15) auf dem Mantel der Walzen und die Materialbahn (14) außen am Siebband (15) zu liegen kommt, ein luftstrom- und damit materialbahnführender Strömungseinbau (4) in den Zylinderzwischenräumen zwischen den Mänteln der(s) Zylinder(s) und den Umlenkwalzen (2) an dem nicht vom Siebband (15) berührten Teil des Mantels der Umlenkwalze (2) angeordnet ist und wobei dieser Strömungseinbau (4) den nicht vom Siebband (15) bedeckten Teil des Mantels (13) der Umlenkwalze (2) weitgehend abdeckt, **dadurch gekennzeichnet**, daß dieser Strömungseinbau (4) dem jeweils benachbarten Siebbandtrum (15', 15'') zugewandte vollständig geschlossene Seitenflanken (4', 4'') aufweist sowie einen ungeteilten, nur zum nicht vom Siebband (15) berührten Teil des Mantels (13) der zugehörigen Umlenkwalze (2) hin offenen Innenraum besitzt, der vorteilhaft mit einem Unterdruckerzeuger verbunden ist, wobei im Bereich des vom Mantel (13) der zugeordneten Umlenkwalze (2) abgewandten Rückens, insbesondere der Oberseite, des Strömungseinbaues (4) eine in den Spalt zwischen Strömungseinbau (4) und auf- und bzw. oder ablaufendem Siebbandtrum (15', 15'') hinreichende Luftabtrenneinrichtung bzw. Dichtung (9) vorgesehen ist.

2. Trocknungsvorrichtung nach Anspruch 1, **dadurch gekennzeichnet**, daß der Abstand der Seitenflanken des Strömungseinbaues vom jeweils benachbarten Siebbandtrum in dessen Bewegungsrichtung gesehen, insbesondere stetig, zunimmt.

3. Trocknungsvorrichtung nach Anspruch 1 oder 2, **dadurch gekennzeichnet**, daß der Strömungseinbau einen kleineren Abstand vom auf die Umlenkwalze auflaufenden Siebbandtrum als vom von dieser Walze ablaufenden Siebbandtrum hat.

4. Trocknungsvorrichtung nach einem der Ansprüche 1 bis 3, **dadurch gekennzeichnet**, daß der Strömungseinbau an der dem Mantel der zugeordneten Umlenkwalze zugewandten Seite an seinen Rändern gegenüber diesem Mantel abgedichtet ist.

5. Trocknungsvorrichtung nach einem der Ansprüche 1 bis 4, **dadurch gekennzeichnet**, daß die Umlenkwalze(n) von der Symmetrieebene der Zwischenräume der Zylinder zum auf die Umlenkwalze(n) auflaufenden Siebbandtrum hin verschoben angeordnet ist bzw. sind.

6. Trocknungsvorrichtung nach einem der Ansprüche 1 bis 5, **dadurch gekennzeichnet**, daß auf der gegenüber dem Strömungseinbau (4) befindlichen Seite der Umlenkwalzen (2) eine Luftblaseeinrichtung (1) angeordnet ist, die den vom Siebband oder dergleichen berührten Mantel der Umlenkwalze (2) mindestens im wesentlichen in dem von den Zylindern abliegenden und den vom Siebband oder dergleichen berührten Mantel der Umlenkwalze (2) mindestens im wesentlichen in dem das Siebband und die Materialbahn zum folgenden Zylinder führenden Teil, beispielsweise ganz, mit Bewegungsspiel umschlingt.

7. Trocknungsvorrichtung nach einem der Ansprüche 1 bis 6, **dadurch** **gekennzeichnet**, daß an den dampfbeheizten Zylindern (3) (eine) weitere Luftblaseeinrichtung(en) (11) bzw. (ein) Blaskästen vorgesehen ist bzw. sind, die auch der Einbringung von Frischluft in die Trockenvorrichtung dienen und vorteilhaft (eine) Luftblasöffnung(en) besitzen, die sich im Zwischenraum zwischen benachbarten Zylindern auf der von der zugehörigen Umlenkwalze entfernten Seite nahe einem oder beiden Zylindern befindet bzw. befinden.

8. Trocknungsvorrichtung nach einem der Ansprüche 1 bis 7, **dadurch gekennzeichnet**, daß die dampfbeheizten Zylinder (3) als Hochleistungsstahlzylinder ausgeführt sind.

9. Trocknungsvorrichtung nach einem der Ansprüche 1 bis 8, **dadurch gekennzeichnet**, daß die Luftblaseeinrichtungen (1) für die Umlenkwalzen (2) an einem luftführenden Kreislauf-System angeschlossen sind, das vom übrigen Belüftungssystem der Trockenvorrichtung getrennt ist.

10. Trocknungsvorrichtung nach einem der Ansprüche 1 bis 8, **dadurch gekennzeichnet**, daß für die Trockenvorrichtung ein gemeinsames Belüftungssystem vorgesehen ist, wobei der bzw. die Innenräum(e) des (der) Strömungseinbaues (-einbauten) (4) und die Umlenkwalze(n) (2) gemeinsam an (einem) Unterdruckerzeuger (24) angeschlossen sind sowie daß die Luftblaseeinrichtung(en) (1) sowie gegebenenfalls die weitere(n) Luftblaseeinrichtung(en) (11) gemeinsam über eine Lufterhitzungseinrichtung (19) gespeist sind.

11. Trocknungsvorrichtung nach einem der Ansprüche 7 bis 10, **dadurch gekennzeichnet**, daß die Luftblaseeinrichtung (1) ein- oder beidseitig ganz oder teilweise von der Umlenkwalzenoberfläche abhebbar ist.

12. Trocknungsvorrichtung nach einem der Ansprüche 1 bis 11, **dadurch gekennzeichnet**, daß der Durchmesser der unbeheizten, mit einem Unterdruckerzeuger verbundenen Umlenkwalzen (2) kleiner als der Durchmesser der dampfbeheizten Zylinder (3) ist, z.B. der Durchmesser der Umlenkwalzen (2) etwa 1000 - 1500 mm, der Durchmesser dieser Zylinder (3) etwa 1800 mm beträgt.

## Claims

1. Drying apparatus for webs of material, webs of paper or fibres (14) in particular, which appropriately comprises a series of steam-heated cylinders which, in particular, are positioned on a same horizontal plane, and appropriately a series of unheated guide rollers (2) which are positioned, as it were, in intermediate spaces between said cylinders, likewise in a horizontal plane, disposed above or below an above-mentioned horizontal plane in particular, a casing (13) of said guide rollers being perforated or holed and having a diameter which is less than that of said cylinders, whereby a means of sucking air from these guide rollers (2) is provided, cylinders and guide rollers (2) concerned are fitted with a single screen belt covering and a web of material (14) also lies on said cylinders between their casings and a screen belt (15) or lies on a same screen belt, while a screen belt (15), on a casing of rollers, lies on said guide rollers (2) and a web of material (14) lies on an outside of a said screen belt (15), and a flow of air, and therefore also a flow mounting (4) which guides a material web concerned, is disposed in intermediate space between (a) casing(s) of (a) cylinder(s) and guide rollers (2) are disposed on sections of casings of said guide rollers which are not in contact with a screen belt (15) and whereby a said flow mounting (4) largely covers a section of a casing of a guide roller (2) which is not covered by a screen belt (15), **wherein**
this flow mounting (4) has completely closed sides (4', 4'') which face a respective adjacent screen belt drum (15', 15''), and has an undivided space which is only open towards a section of a casing (13), which is not in contact with a screen belt (15), of an associated guide roller (2), this undivided internal space being favourably connected with a generator of negative pressure, whereby a flow mounting (4) of an air-separation device or a sealing means (9) is provided in an area of a rear side which faces away from a casing (13) of an associated guide roller (2), in particular in an area of an upper side which extends into a gap between a said flow mounting (4) and an oncoming or parting screen belt drum (15', 15'').

2. Drying apparatus in accordance with claim 1, **wherein**
a separation of sides of a flow mounting from a respectively adjacent screen belt drum, as seen in a direction of movement concerned, increases particularly continuously.

3. Drying apparatus in accordance with claim 1 or claim 2,
**wherein**
a flow unit is less separated from a screen belt drum running towards a guide roller concerned than it is from a screen belt drum which runs from away this roller.

4. Drying apparatus in accordance with any one of claims 1 to 3,
**wherein**
a flow mounting is sealed at its edges, on a side facing a casing of an associated guide roller, in relation to a said casing.

5. Drying apparatus in accordance with any one of claims 1 to 4,
**wherein**
(a) guide roller(s) is or are disposed shifted towards a screen belt drum which runs onto (a) said guide roller(s) away from a plane of symmetry of spaces between cylinders.

6. Drying apparatus in accordance with any one of claims 1 to 5,
**wherein**
an air-blowing device (1), which surrounds, possibly fully, with play, a casing of a guide roller (2) or a screen belt in contact with it, at least substantially in a section of a screen belt which lies away from cylinders or which is in contact with a casing of a guide roller (2) at least substantially in a section of a screen belt and a web of material which leads to a following cylinder, is disposed on a side of guide rollers (2) opposite a flow mounting (4).

7. Drying apparatus in accordance with any one of claims 1 to 6,
**wherein**
(a) further fan box(es) is or are provided on steam-heated cylinders (3), said box or boxes also serving to introduce unused air into drying apparatus concerned and preferably having (an) air-blowing opening(s) which is or are positioned in an intermediate space adjacent to cylinders or a side separated from an associated guide roller, near to one or both cylinders concerned.

8. Drying apparatus in accordance with any one of claims 1 to 7,
**wherein**
steam-heated cylinders (3) are implemented as high-quality steel cylinders.

9. Drying apparatus in accordance with any one of claims 1 to 8,
**wherein**
air-blowing devices (1) for guide rollers (2) are connected to an air circulation system which is separated from an aeration system of drying apparatus concerned.

10. Drying apparatus in accordance with any one of claims 1 to 8,
**wherein**
a common aeration system is provided for a drying apparatus concerned, whereby an internal space or spaces of a flow mounting or mountings (4) and a guide roller or rollers (2) are connected on a generator or generators (24) of negative pressure together and an air-blowing device or devices (1) and also possibly a further air-blowing device (11) are together fed by means of an air-heating device (19).

11. Drying apparatus in accordance with any one of claims 7 to 10,
**wherein**
an air-blowing device (1) can be lifted off on one or both sides, either partly or fully, from a surface of a guide roller concerned.

12. Drying apparatus in accordance with any one of claims 1 to 11,
**wherein**
a diameter of unheated guide rollers (2), which are connected to a generator of negative pressure, is smaller than a diameter of steam-heated cylinders (3), a diameter of guide rollers concerned being approximately 1000 - 1500 mm for example with a diameter of cylinders (3) concerned being approximately 1800 mm.

## Revendications

1. Dispositif de séchage de bandes de matière circulant à grande vitesse, en particulier de bandes (14) de papier ou de pâte à papier, ce dispositif étant composé utilementd'une rangée de cylindres chauffés à la vapeur, en particulier essentiellement disposés sur le même plan horizontal, et utilement d'une rangée de rouleaux de renvoi (2) non chauffés, disposés à peu près dans les intervalles entre ces cylindres, en particulier également montés dans un plan horizontal situé en dessous ou au-dessus du plan horizontal précité, dont la chemise (13) est perforée, de préférence trouée, et dont le diamètre est plus petit que celui des cylindres, une aspiration d'air étant prévue à partir de ces rouleaux de renvoi (2), ces cylindres et les rouleaux de renvoi (2) étant équipés d'une garniture de toile filtrante, et la bande de matière (14) s'ajustant sur les cylindres entre leurs chemises et la toile filtrante (15) ou similaire, tandis que sur les rouleaux de renvoi (2) la toile filtrante (15)vient s'appliquer sur la chemise des rouleaux et la bande de matière (14) vient s'appliquer extérieurement sur la toile filtrante (15), un dispositif d'aspiration encastré (4) guidant un flux d'air et, par suite, la bande de matière dans les intervalles entre les cylindres entre les chemises du (des) cylindre(s) étant disposé sur la partie de la chemise (13)des rouleaux de renvoi (2) non touchée par le toile filtrante (15), ce dispositif d'aspiration encastré (4) recouvrant largement la partie de la chemise (13) des rouleaux de renvoi (2) non recouverte par la toile filtrante (15),
**caractérisé** en ce que ce dispositif d'aspiration encastré (4) présente des flancs latéraux (4', 4'') complètement fermés en direction du brin (15', 15'') de la toile filtrante respectivement voisin, ainsi qu'un espace intérieur non divisé, ouvert seulement en direction de la partie de la chemise (13) du rouleau de renvoi (2) correspondant non touchée par la toile filtrante (15), cet espace étant avantageusement relié à un générateur de dépression, tandis qu'il est prévu dans la zone du dos, en particulier du côté supérieur du dispositif d'aspiration encastré (4) opposé à la chemise (13) du rouleau de renvoi (2) associé, un dispositif de séparation de l'air ou un joint d'étanchéité (9) s'étendant dans la fente entre le dispositif d'aspiration encastré (4) et le brin (15' 15'') de la toile filtrante qui arrive ou qui s'éloigne.

2. Dispositif de séchage selon la revendication 1, caractérisé en ce que l'espacement des flancs latéraux du dispositif d'aspiration encastré par rapport au brin respectivement voisin de la toile filtrante accroît, en particulier continuellement, en étant vu dans le sens de circulation de la toile filtrante.

3. Dispositif de séchage selon la revendication 1 ou 2, caractérisé en ce que le dispositif d'aspiration encastré a un espacement moindre par rapport au brin de la toile filtrante arrivant sur le rouleau de renvoi que par rapport au brin quittant ce rouleau.

4. Dispositif de séchage selon une des revendications 1 à 3, caractérisé en ce que le dispositif d'aspiration encastré est rendu étanche sur ses bords par rapport à la chemise du rouleau de renvoi associé, sur son côté tourné vers ladite chemise.

5. Dispositif de séchage selon une des revendications 1 à 4, caractérisé en ce que le ou les rouleau(x) de renvoi est ou sont décalé(s) par rapport au plan de symétrie des intervalles entre les cylindres, en direction du brin de la toile filtrante arrivant sur le(s) rouleau(x) de renvoi.

6. Dispositif de séchage selon une des revendications 1 à 5, caractérisé en ce qu'un dispositif (1) d'insufflation d'air est disposé sur le côté des rouleaux de renvoi se trouvant en face du dispositif d'aspiration encastré, en entourant, par exemple complètement, avec du jeu de mouvement, la chemise du rouleau de renvoi (2) en contact avec la toile filtrante ou similaire, au moins essentiellement dans la partie de la chemise du rouleau de renvoi (2) éloignée des cylindres et étant en contact avec la toile filtrante ou similaire, au moins essentiellement dans la partie guidant la toile filtrante et la bande de matière vers le cylindre suivant.

7. Dispositif de séchage selon une des revendications 1 à 6, caractérisé en ce qu'il est prévu sur les cylindres (3) chauffés à la vapeur un ou des autre(s) dispositif(s) d'insufflation d'air (11) ou un ou des caisson(s) d'insufflation qui servent aussi à l'introduction d'air frais dans le dispositif de séchage et ont avantageusement une ou des ouverture(s) d'insufflation d'air qui se trouve(nt) dans l'intervalle entre des cylindres voisins sur le côté éloigné du rouleau de renvoi associé, près d'un cylindre ou des deux cylindres.

8. Dispositif de séchage selon une des revendications 1 à 7, caractérisé en ce que les cylindres (3) chauffés à la vapeur sont des cylindres en acier à haute résistance.

9. Dispositif de séchage selon une des revendications 1 à 8, caractérisé en ce que les dispositifs (1) d'insufflation d'air pour les rouleaux de renvoi (2) sont raccordés à un système de circuit d'amenée d'air qui est séparé du reste du système de ventilation du dispositif de séchage.

10. Dispositif de séchage selon une des revendications 1 à 8, caractérisé en ce qu'il est prévu pour le dispositif de séchage un système de ventilation commun, l'espace ou les espaces intérieurs du ou des dispositifs d'aspiration encastrés (4) et le ou les rouleaux de renvoi (2) sont raccordés conjointement à un générateur de dépression (24), ainsi que par le fait que le ou les dispositifs (1) d'insufflation d'air ainsi que, le cas échéant, le ou les autres dispositifs (11) d'insufflation d'air sont alimentés conjointement par un dispositif (19) de chauffage de l'air.

11. Dispositif de séchage selon une des revendications 7 à 10, caractérisé en ce que le dispositif (1) d'insufflation d'air peut être soulevé totalement ou partiellement en l'écartant de la surface du rouleau de renvoi (2), d'un côté ou des deux côtés.

12. Dispositif de séchage selon une des revendications 1 à 11, caractérisé en ce que le diamètre des rouleaux de renvoi (2) non chauffés, reliés à un générateur de dépression, est plus petit que le diamètre des cylindres (3) chauffés à la vapeur, le diamètre des rouleaux de renvoi (2) étant d'environ 1000 à 1500 mm et le diamètre de ces cylindres étant d'environ 1800 mm.
